# FASCICULE DE BREVET EUROPEEN

(11) **EP 3 429 769 B1**
(45) Date de publication et mention de la délivrance du brevet: **29.04.2020**
(21) Numéro de dépôt: 17714872.3
(22) Date de dépôt: 17.03.2017
(51) Int. Cl.: B21B 31/10

(54) **LAMINOIR POUR BANDE METALLIQUE**
WALZWERK FÜR METALLBAND
ROLLING MILL FOR METAL STRIP

(30) Priorité: 17.03.2016 FR 1652265
(43) Date de publication de la demande: 23.01.2019
(73) Titulaire: FIVES DMS, 59260 Lezennes (FR)
(72) Inventeur: BROEKS, Benoît, 59260 Hellemes (FR); DELANOY, Aymeric, 62220 Carvin (FR)
(74) Mandataire: Bureau Duthoit Legros Associés
(86) Numéro de dépôt international: PCT/FR2017/050620
(87) Numéro de publication internationale: WO 2017/158306

(56) Documents cités:
- EP-A1- 0 738 546
- DE-A1- 2 159 113
- US-A- 3 861 189

## Description

L'invention a pour objet un laminoir comprenant un système de clamage des cylindres de travail amélioré.

Le domaine de l'invention est celui des laminoirs à cage Quarto qui trouvent une application particulière, par exemple dans les lignes de recuit, ou encore des lignes de galvanisation, ou encore, des laminoirs hors ligne, réversibles ou non réversibles, pour bande métallique. Le laminoir conforme à l'invention trouve une application particulière, notamment après recuit de la bande, pour effectuer un skin-pass, bien souvent dans le but de supprimer le palier élastique de la bande métallique d'y imprimer une rugosité et/ou d'en améliorer la brillance et/ou d'en améliorer la planéité.

Un laminoir à cage Quarto présente une cage de maintien comprenant deux paires de montant, aux deux extrémités de la cage entre lesquelles sont prévus quatre cylindres à axes parallèles, à savoir deux cylindres de travail, inférieur et supérieur, définissant l'entrefer de passage de la bande à laminer, ainsi que deux cylindres d'appui, supérieur et inférieur, prenant respectivement appui sur les cylindres de travail, du côté opposé à celui de l'entrefer de passage. La motorisation des cylindres est prévue d'un côté de la cage, l'autre côté, dit côté opérateur étant celui où sont réalisées les opérations de maintenance, en particulier les opérations de changement de cylindres au travers de la fenêtre d'accès présente entre les deux montants de la cage sur ce côté opérateur.

Dans de tels laminoirs, chaque cylindre d'appui ou de travail, est monté rotatif à ses extrémités sur des empoises, par l'intermédiaire de paliers, par exemple à roulements ou encore paliers hydrostatiques. Ces empoises sont des supports qui peuvent être déplacés selon une direction parallèle au plan de serrage, entre les deux montants de la cage.

Un laminoir du type Quarto comprend des moyens d'application d'un effort de serrage entre les empoises des cylindres d'appui, sous forme de deux vérins hydrauliques, bien souvent à l'extrémité inférieure de la cage, prenant appui respectivement sur les deux empoises de l'un des cylindres d'appui, bien souvent inférieur. Lorsque rétractés, ces deux vérins hydrauliques autorisent l'ouverture de la cage, à savoir l'écartement des cylindres supérieurs (cylindre d'appui et cylindre de travail supérieurs) par rapport aux cylindres inférieurs (cylindre d'appui et cylindre de travail inférieurs), et dans une position où ces derniers peuvent être extraits de la cage.

Les empoises des cylindres de travail, et les empoises des cylindres d'appui sont ainsi montées coulissantes selon une direction parallèle au plan de serrage, de telle façon à autoriser l'ouverture de cage ou encore sa fermeture, ou encore faciliter les opérations de maintenance et de démontage.

A cet effet chaque empoise comprend typiquement deux plaques de glissement, parallèles et opposées, de part et d'autre de l'axe de rotation du cylindre, et coopérant avec des plaques de glissements solidaires des montants et parallèles à ces derniers, au niveau des deux côtés latéraux de la fenêtre. Ces plaques de glissement n'assurent toutefois pas le blocage des empoises (et de leur cylindre) suivant l'axe du cylindre supporté.

Dans le domaine des laminoirs, ce blocage des empoises du cylindre suivant l'axe du cylindre est appelé « *clamage* » des empoises. Dans un laminoir à cage Quarto, le système de clamage des empoises des cylindres de travail, comprend, pour chaque empoise, deux rainures verticales des empoises, opposées, situées de part et d'autre de l'axe de rotation du cylindre, ainsi que deux organes de verrouillages associés, respectivement solidaire des montants, déplaçables horizontalement. Chaque organe de verrouillage peut passer d'une position de blocage dans laquelle l'organe de verrouillage pénètre la rainure verticale, vers une position déverrouillée dans laquelle l'organe de verrouillage est escamoté hors de cette rainure.

Dans la position de blocage, l'organe de verrouillage, solidaire du montant, interdit le déplacement de l'empoise suivant l'axe du cylindre, tout en autorisant le glissement de l'empoise suivant l'axe vertical des montants, par déplacement de l'organe de verrouillage le long de la rainure verticale de l'empoise.

Pour permettre le changement des cylindres de travail, il est nécessaire d'ouvrir le laminoir, par rétractation des vérins de serrage, et de déverrouiller le système de clamage. Ce n'est qu'après ces deux actions que les cylindres et leurs empoises peuvent être extraits de la cage du laminoir.

Selon les constatations de l'inventeur, le système de clamage des cylindres de travail de l'état de la technique comprend des actionneurs dédiés à cette fonction, typiquement des vérins hydrauliques, ainsi que des fins de course à contacts électriques, afin de passer l'organe de verrouillage de sa position escamotée vers sa position de blocage, et inversement.

Selon les constatations de l'inventeur, de tels actionneurs grèvent le coût du laminoir, la présence de flexibles et/ou de tuyauterie rigide nécessaires au fonctionnement de ces vérins hydrauliques représentant en outre une cause potentielle de fuite d'huile.

On connaît toutefois du document US 3.861.189 un laminoir du type Quarto qui utilise le mouvement de rapprochement des cylindres inférieurs par rapport aux cylindres supérieurs lors de la fermeture de la cage de maintien pour provoquer le clamage des empoises des cylindres de travail.

Selon cette antériorité :
- l'arrêt axial de l'empoise du cylindre de travail inférieur est assuré par l'intermédiaire de deux bras de support *(« supporting arms » 14*), s'étendant horizontalement et rigidement des deux côtés de l'empoise, de façon symétrique par rapport à l'axe du cylindre, qui viennent en butée contre des parois de deux rainures de blocage *(« locking groove » 19)* situées dans des rainures *(« passage grooves » 12*) des deux blocs de guidage solidaire des montants de la cage lorsque le cylindre est en position haute, ce qui correspond à la position de travail (cf. figure 1) : on obtient ainsi le clamage du cylindre de travail inférieur.
- l'arrêt axial de l'empoise du cylindre de travail supérieur est réalisé par l'intermédiaire de deux poches de blocage *(« locking pockets »* 18) de l'empoise référencée 5 qui viennent enfermer deux cames de blocage *(« locking cams » 17*) correspondant de l'empoise du cylindre de travail inférieur 4.

Selon les constatations de la Demanderesse, les efforts axiaux encaissés par l'empoise du cylindre de travail supérieur sont intégralement repris par l'empoise du cylindre de travail inférieur avant d'être encaissés par le bâti par l'intermédiaire des blocs de guidage, ce qui n'est pas idéal en termes de reprise des efforts mécaniques.

Le dispositif selon EP 0 738 546A1 assure le blocage des empoises des cylindres de travail par l'intermédiaire de deux pièces de support repérées 6, 6' disposées symétriquement des deux côtés du bâti du laminoir et solidaires de celui-ci.

L'arrêt axial de l'empoise du cylindre de travail supérieur est assuré par une partie de maintien repérée 60b de la pièce de support repérée 6 solidaire du bâti du laminoir qui vient se loger dans un évidement repéré 41 de l'empoise du cylindre de travail supérieur repérée 4 dont l'une des parois vient en butée contre la partie de maintien (60b).

L'arrêt axial de l'empoise du cylindre de travail inférieur se fait par l'intermédiaire des plots repérés 70, 71 qui s'étendent des surfaces supérieures ou inférieures respectives des empoises et viennent se loger dans des trous correspondants de l'autre empoise repérée 46, 46', empêchant ainsi le déplacement axial d'une empoise par rapport à l'autre.

Cependant, comme il est précisé dans la description (cf. p.9, lignes 45-51), les plots (70, 71) ne s'étendent que sur une distance *« sensiblement égale à la moitié de l'écartement maximal* », qui correspond à l'écartement maximal en position de travail (cf. p.5, lignes 26-34). Ainsi, dans certaines situations de travail, lorsque les cylindres se trouvent écartés d'une distance supérieure à la moitié de l'écartement maximal, les plots ne pénètrent plus les trous de l'empoise opposée et l'arrêt axial de l'empoise inférieure (4') n'est plus assuré par le système décrit précédemment.

Selon les constatations de la Demanderesse, le document EP 0 738 546A1 présentent les particularités suivantes:
- le système précédemment décrit ne permet d'assurer le blocage axial des empoises du cylindre de travail supérieur et des empoises du cylindre de travail inférieur que pour certaines ouvertures de cage (en fonctionnement),
- de la même façon que dans le document US 3.861.189, et pour les petites ouvertures de cage (en fonctionnement) l'arrêt axial de l'empoise de l'un des deux cylindres de travail (en l'espèce inférieure le document EP 0 738 546A1) n'est assuré que par l'intermédiaire de l'empoise de l'autre cylindre de travail (en l'espèce supérieur dans le document EP 738 546A1) ce qui n'est pas idéal en termes de reprise des efforts mécaniques.

Le but de la présente invention est de pallier les inconvénients précités en proposant un laminoir dont le système de clamage des cylindres de travail est amélioré.

Plus particulièrement, le but de la présente invention est de proposer un laminoir pour bande métallique assurant le clamage des cylindres de travail, inférieur et supérieur, sans utilisation d'actionneur dédié, tout en assurant une meilleure reprise des efforts axiaux, et par comparaison à l'état de la technique précité constitué du document US 3.861.189 (ou EP 0 738 546A1).

D'autres buts et avantages de la présente invention apparaitront au cours de la description qui n'est donnée qu'à titre d'exemple non limitatif.

Aussi, l'invention concerne un laminoir pour bande métallique comprenant :
- une cage de maintien,
- un ensemble de cylindres superposés à axes sensiblement parallèles comprenant deux cylindres de travail, inférieur et supérieur, définissant l'entrefer de passage, et deux cylindres d'appui respectivement inférieur et supérieur, destinés à prendre respectivement appui sur les cylindres de travail du côté opposé à celui de l'entrefer de passage
- chaque cylindre ayant deux extrémités montées rotatives, chacune sur un palier porté par une empoise,
- des moyens de guidage entre les empoises des cylindres et la cage de maintien, suivant le plan de serrage,
- des moyens d'application d'un effort de serrage entre les empoises des cylindres d'appui, comprenant des vérins hydrauliques,
- un système de clamage des empoises des cylindres de travail, assurant le blocage des empoises par rapport à la cage de maintien, suivant l'axe du cylindre, tout en autorisant le coulissement des empoises le long des moyens de guidage, suivant le plan de serrage.

Selon l'invention, le système de clamage des cylindres de travail comporte des moyens mécaniques pouvant passer d'une première position escamotée, autorisant le retrait suivant leur axe des cylindres de travail hors de la cage de maintien vers une deuxième position de blocage assurant le blocage des empoises par rapport à la cage de maintien, suivant l'axe du cylindre, lesdits moyens mécaniques utilisant :
- le mouvement de rapprochement des cylindres, inférieurs par rapport aux cylindres supérieurs lors de la fermeture de la cage de maintien pour provoquer le passage de la première position escamotée vers la deuxième position de blocage et,
- le mouvement d'écartement des cylindres inférieurs par rapport aux cylindres supérieurs lors de l'ouverture de la cage de maintien, pour provoquer le passage de la deuxième position de blocage vers la première position escamotée.

Avantageusement, les opérations de clamage et de déclamage utilisent les mêmes actionneurs nécessaires à l'ouverture et à la fermeture de la cage de maintien, à savoir les vérins hydrauliques desdits moyens d'application d'un effort de serrage entre les empoises des cylindres d'appui. Autrement dit, ces opérations de clamage ne nécessitent pas d'actionneurs dédiés à ces opérations, ni même de contact de fin de course électriques dédiés.

Par ailleurs et toujours selon l'invention, lesdits moyens mécaniques comportent au moins un organe mobile, coulissant le long d'un montant de cage de maintien, sous l'action des mouvements d'ouverture ou de fermeture de la cage de maintien, ledit organe mobile s'étendant en longueur, suivant un montant de la cage de maintien, reçu dans une rainure en profondeur de la paroi intérieure d'un montant, comprenant une extrémité de verrouillage, qui dans ladite deuxième position de blocage des moyens mécaniques, pénètre simultanément dans une rainure verticale d'une des empoises d'un cylindre de travail et dans la rainure verticale solidaire du montant de la cage de maintien pour assurer le blocage des empoises par rapport à la cage de maintien, et qui dans la première position escamotée, est escamotée en coulissement hors de la rainure de l'empoise autorisant le retrait du cylindre de travail hors de la cage de maintien.

De manière notable, l'extrémité de verrouillage est, dans la deuxième position de blocage, reçue simultanément dans ces deux rainures en regard (verticales et appartenant respectivement à l'empoise et au montant) assurant ainsi le blocage de l'empoise par rapport à la cage de maintien, suivant l'axe du cylindre de travail.

On assure ainsi la transmission des efforts axiaux de l'empoise bloquée au montant correspondant, par l'intermédiaire de cette extrémité de verrouillage reçue simultanément dans les deux rainures en regard, et avantageusement sans que ces efforts ne transitent par l'organe mobile jusqu'à l'élément entraînant l'organe mobile à la descente ou à la montée.

Par exemple, et selon les exemples illustrés, l'extrémité de verrouillage (supérieure) de l'organe mobile est prévue pour assurer le clamage d'une empoise du cylindre de travail supérieur, alors que l'organe mobile est couplé par son extrémité inférieure à l'empoise correspondante de l'autre cylindre de travail (i.e. à savoir inférieur) et de manière à permettre l'entraînement à la montée ou à la descente de l'organe mobile lors des mouvement de fermeture et d'ouverture de la cage.

Avantageusement, les efforts axiaux de blocage de l'empoise du cylindre de travail supérieur, transitent vers les montants de la cage de maintien, directement par l'intermédiaire de l'extrémité de verrouillage, et sans que ces efforts transitent vers les empoises du cylindre de travail coopérant avec l'autre extrémité longitudinale de l'organe mobile : l'homme du métier comprend d'autant plus que la transmission des efforts axiaux s'effectue directement de l'empoise du cylindre de travail supérieur vers la cage de maintien par l'intermédiaire de l'extrémité de verrouillage en ce que la partie de couplage à l'autre extrémité longitudinale de l'organe mobile ne permet aucune transmission d'effort dans cette direction : celle-ci est en effet prévue coulissante le long d'une rainure horizontale parallèle à l'axe longitudinal des cylindres (et donc parallèle aux efforts axiaux), et afin de permettre le retrait du cylindre de travail inférieur, par découplage de l'extrémité inférieure de l'organe mobile et de l'empoise, l'organe mobile restant alors dans la cage de maintien.

Selon des caractéristiques optionnelles de l'invention, prises seules ou en combinaison :
- ledit au moins un organe mobile est un élément distinct des empoises des cylindres de travail, maintenu dans la rainure verticale solidaire du montant de la cage de maintien lorsque les cylindres de travail et leur empoises sont extraits de la cage de maintien;
- l'extrémité de verrouillage étant destinée à coopérer avec une rainure verticale d'une empoise d'un cylindre de travail, supérieur ou inférieur, l'organe mobile présentant à son autre extrémité, une partie de couplage à l'empoise du cylindre de travail situé de l'autre côté du plan de défilement de la bande métallique, dite empoise d'entraînement, inférieure ou supérieure, et coopérant avec une partie de couplage complémentaire de l'empoise d'entraînement et de manière à permettre de synchroniser le déplacement de l'organe mobile avec l'empoise d'entrainement lors des mouvements d'ouverture ou de fermeture de la cage de maintien ;
- dans ladite position d'ouverture de la cage de maintien, les empoises d'entrainement reposent sur des rails de soutien s'étendant, de manière parallèle entre les montants aux deux extrémités de la cage de maintien, transversalement à bande métallique, la partie de couplage de l'organe mobile et la partie de couplage complémentaire de l'empoise d'entrainement, comprenant un système rainure/nervure appartenant respectivement à l'empoise et à l'organe mobile, ou inversement, la partie de couplage de l'organe mobile étant positionnée, en fin de course, dans ladite position d'ouverture de la cage de maintien, en une position par rapport aux rails de soutien de telle façon à permettre le couplage/découplage de la partie de couplage de l'organe mobile à l'empoise d'entrainement lors du chargement/déchargement du cylindre de travail le long des rails de soutien.

Selon un mode de réalisation, les empoises d'entrainement sont les empoises du cylindre de travail inférieur, l'organe mobile étant positionné, dans ladite position d'ouverture de la cage de maintien, en fin de course basse sous l'effet de la gravité en une position par rapport aux rails de soutien de telle façon à permettre le couplage/découplage de l'extrémité inférieure de l'organe mobile à l'empoise d'entrainement lors du chargement/déchargement du cylindre de travail inférieur le long des rails de soutien ;

Selon une autre alternative, les empoises d'entrainement sont les empoises du cylindre de travail supérieur, l'organe mobile étant positionné dans ladite position d'ouverture de la cage de maintien, sous l'effet d'un moyen élastique, en fin de course haute, en une position par rapport aux rails de soutien de telle façon à permettre le couplage/découplage de l'extrémité supérieure de l'organe mobile à l'empoise d'entrainement lors du chargement/déchargement du cylindre de travail supérieur le long des rails de soutien.

Selon un mode de réalisation, lesdits moyens mécaniques du système de clamage comportent :
- pour le clamage, des empoises du cylindre de travail, supérieur ou alternativement inférieur, un ou plusieurs organe(s) mobile(s) dont les extrémités de verrouillage assurent le blocage des empoises dudit cylindre de travail,
- pour le clamage des empoises de l'autre cylindre de travail inférieur, ou alternativement supérieur, des parties saillantes, rigidement solidaires des montants de la cage de maintien, et des parties latérales correspondantes des empoises, qui dans ladite deuxième position de blocage des moyens mécaniques, sont en recouvrement, en position de fermeture de la cage de maintien, de manière à bloquer le déplacement axial dudit cylindre de travail, et qui dans ladite première position escamotée sont dégagées de manière à libérer le déplacement axial du cylindre de travail.

Selon un mode de réalisation, ledit laminoir comporte des moyens d'application d'efforts verticaux de cambrage sur les cylindres de travail comprenant deux ensembles de vérins hydrauliques.

Selon un mode de réalisation, les vérins hydrauliques des moyens d'application d'efforts de cambrage sont des vérins double effet, présentant chacun une extrémité de fixation destinée à être enfilée dans une rainure complémentaire de l'empoise d'un cylindre de travail.

Le laminoir peut comprendre encore un système de clamage des empoises des cylindres d'appui, en particulier manuel, pouvant passer d'un état escamoté, autorisant le retrait suivant leur axe des cylindres d'appui hors de la cage de maintien vers un état de blocage assurant le blocage des empoises par rapport à la cage, suivant l'axe du cylindre, tout en autorisant le coulissement des empoises le long des moyens de guidage, suivant le plan de serrage.

L'invention sera mieux comprise à la lecture de la description suivante qui n'est donnée qu'à titre indicatif et qui n'a pas pour but de la limiter.
- La figure 1 est une vue d'un laminoir du type Quarto conforme à l'invention selon un mode de réalisation de l'invention, selon un plan de coupe vertical, perpendiculaire aux cylindres,
- La figure 2 est une vue en perspective de la cage de maintien du laminoir selon la figure 1,
- La figure 3 est une vue de détail, en perspective, de deux des empoises appartenant respectivement au cylindre de travail supérieur et au cylindre de travail inférieur, en position de fermeture de la cage de maintien et dans ladite position de blocage dudit système de clamage des empoises des cylindres de travail,
- Les figures 4 et 5 sont respectivement deux vues desdits moyens mécaniques du système de clamage respectivement dans ladite première position escamotée et dans ladite deuxième position de blocage,
- La figure 6 est une vue partielle d'un laminoir Quarto selon l'état de la technique, pourvu de système de clamage des cylindres à vérins dédiés.
- La figure 7 est une vue de détail d'un système de clamage à vérin dédié, tel que connu de l'état de la technique.

Nous commençons tout d'abord par décrire un laminoir Quarto 1' tel que connu de l'état de la technique et plus particulièrement les systèmes de clamage des empoises des cylindres de travail et des cylindres d'appui dans un tel laminoir Quarto.

La figure 6 est une vue d'un tel laminoir pour lequel la cage de maintien 2' et le cylindre d'appui inférieur sont représentés, les autres cylindres étant non représentés. Dans un tel laminoir les systèmes de clamage sont à vérins hydrauliques dédiés.

La figure 7 est une vue de détail, partielle, d'un tel système de clamage qui comporte un organe mobile 7', monté coulissant selon une direction perpendiculaire au montant, sous l'action d'un vérin de clamage Vcl' et pouvant passer d'une première position escamotée, vers une deuxième position de blocage dans lequel l'organe mobile 7' pénètre simultanément deux rainures verticales coaxiales appartenant respectivement aux empoises des cylindres de travail inférieur et supérieur (non représentées).

L'organe mobile 7' est monté coulissant dans un cavalier 70' rigidement solidaire du bloc des vérins de cambrage, lui-même solidaire sur la paroi intérieure d'un montant de la cage de maintien. Le corps de cylindre du vérin de clamage est articulé à un support 71' solidaire de la paroi latérale du montant, la tige du piston du vérin de clamage Vcl solidaire par l'intermédiaire d'une liaison pivot à l'organe mobile 7. Le contrôle des fins de course de l'organe mobile 7 nécessite également l'emploi de contacts de fins de course électriques (non représentés).

Un tel système de clamage est apprécié en ce qu'il permet de verrouiller/déverrouiller rapidement le déplacement axial des empoises des cylindres de travail, à savoir les cylindres qui sont le plus souvent retirés du laminoir pour rectification. Des systèmes de clamage du même type sont utilisés pour verrouiller les empoises des cylindres d'appui qui nécessitent toutefois une maintenance moins fréquente que les cylindres de travail.

L'invention vise à améliorer de tels systèmes de clamage des empoises des cylindres de travail, à fonctionnement automatique, en particulier dans un objectif de réduction des coûts.

L'invention est née de la constatation de l'inventeur que, dans de tels laminoirs Quarto, les systèmes de clamage automatique de l'état de la technique utilisent des vérins hydrauliques dédiés, associés à des fins de course à contact électrique, pour verrouiller ou déverrouiller le déplacement axial des empoises des cylindres de travail et des cylindres d'appui.

Plus encore, l'invention est née de la volonté de l'inventeur de concevoir un système de clamage des cylindres de travail ne nécessitant pas de vérins dédiés pour son fonctionnement, ni de fin de course électriques dédiés.

Aussi l'invention concerne un laminoir 1, en particulier du type Quarto, pour bande métallique comprenant une cage de maintien 2, comprenant deux paires de montants, aux deux extrémités de la cage entre lesquelles sont prévus un ensemble de cylindres superposés, à axes sensiblement parallèles, comprenant deux cylindres de travail 3,4, inférieur et supérieur, définissant l'entrefer de passage, et deux cylindres d'appui 5,6 respectivement inférieur et supérieur, destinés à prendre respectivement appui sur les cylindres de travail du côté opposé à celui de l'entrefer de passage.

Chaque cylindre de travail ou d'appui présente deux extrémités, typiquement appelées tourillons, montées rotatives, chacune sur un palier porté par une empoise 30, 40, 50, 60.

Le laminoir comprend encore des moyens de guidage entre les empoises 30, 40, 50, 60 des cylindres et la cage de maintien 2, suivant le plan de serrage. Ces moyens de guidage peuvent comprendre des surfaces de glissement entre les empoises et le bâti (en particulier les montants) de la cage de maintien 2.

Par exemple :
- chaque empoise 30 du cylindre de travail supérieur 3 présente deux plaques de glissement 31, parallèles et opposées, réparties de part et d'autre de l'axe de rotation du cylindre de travail 3, coopérant avec deux plaques de glissement 27, respectivement rigidement solidaires des montants d'une même paire à une extrémité de la cage de maintien,
- chaque empoise 40 du cylindre de travail inférieur 4 présente deux plaques de glissement 41, parallèles et opposées, réparties de part et d'autre de l'axe de rotation du cylindre de travail 4, coopérant avec les plaques de glissement 27, respectivement rigidement solidaire des montants d'une même paire à une extrémité de la cage de maintien.

Par exemple, les deux plaques de glissement 27 sont solidarisées respectivement sur les parois internes de deux blocs des vérins de cambrage Vc3, Vc4, eux-mêmes respectivement solidaires par leur paroi externe aux deux parois internes des montants d'une même paire de montant de la cage.

De même :
- chaque empoise 50 du cylindre d'appui supérieur 5 peut présenter deux plaques de glissement 51, parallèles et opposées, réparties de part et d'autre de l'axe de rotation du cylindre d'appui 5, coopérant avec des plaques de glissement 25, rigidement solidaires des montants d'une même paire à une extrémité de la cage de maintien, et
- chaque empoise 60 du cylindre d'appui inférieur 6 peut présenter deux plaques de glissement 61, parallèles et opposées, réparties de part et d'autre de l'axe de rotation du cylindre d'appui 6, coopérant avec des plaques de glissement 26, rigidement solidaires des montants d'une même paire à une extrémité de la cage de maintien.

Le laminoir comprend encore des moyens d'application d'un effort de serrage entre les empoises des cylindres d'appui, comprenant typiquement des vérins hydrauliques Vs. Ces vérins hydrauliques Vs au nombre de deux, peuvent être disposés en partie inférieure de la cage de maintien et prendre appui respectivement sur les deux empoises 60 du cylindre d'appui inférieur 6, comme illustré à titre indicatif à la figure 1. Selon un mode de réalisation non illustré, ces vérins hydrauliques Vs peuvent encore être prévus en partie supérieure de la cage de maintien 2 et prendre appui respectivement sur les empoises du cylindre d'appui supérieur.

Le laminoir comprend encore un système de clamage des empoises 30, 40 des cylindres de travail 3 et 5, voire un système de clamage des empoises 50,60 des cylindres d'appui 5,6.

L'invention s'intéresse toutefois ici plus particulièrement au système de clamage des cylindres de travail, qui est un système à fonctionnement automatique, en ce qu'il s'agit des cylindres du laminoir qui sont le plus fréquemment retirés du laminoir pour rectification. Le système de clamage des cylindres d'appui 5 et 6, qui requièrent une maintenance moins fréquente peut être du type à verrouillage/déverrouillage manuel. Selon l'invention, le système de clamage des cylindres de travail comporte des moyens mécaniques pouvant passer d'une première position escamotée P1, autorisant le retrait suivant leur axe des cylindres de travail 3,4 hors de la cage de maintien 2 vers une deuxième position de blocage P2 assurant le blocage des empoises 30, 40 par rapport à la cage de maintien, suivant l'axe du cylindre.

Avantageusement, et selon l'invention lesdits moyens mécaniques utilisent :
- le mouvement de rapprochement des cylindres 3, 4, inférieurs par rapport aux cylindres supérieurs 5, 6 lors de la fermeture de la cage de maintien pour provoquer le passage de la première position escamotée P1 vers la deuxième position de blocage P2 et,
- le mouvement d'écartement des cylindres inférieurs 3, 4 par rapport aux cylindres supérieurs 5, 6 lors de l'ouverture de la cage de maintien, pour provoquer le passage de la deuxième position de blocage P2 vers la première position escamotée P1.

Le clamage des empoises est ainsi provoqué par la fermeture de la cage de maintien 2, typiquement, sous l'action du déploiement des vérins hydraulique Vs, et le déclamage provoqué par l'ouverture de la cage de maintien 2, typiquement, sous l'action de la rétractation des vérins hydrauliques Vs. Autrement dit, les opérations de clamage et de déclamage utilisent les vérins hydrauliques desdits moyens d'application d'un effort de serrage entre les empoises des cylindres d'appui, avantageusement sans nécessiter d'actionneur dédié à ces opérations.

Selon un mode de réalisation, lesdits moyens mécaniques comportent au moins un organe mobile 7, coulissant le long d'un montant de la cage de maintien 2, sous l'action des mouvements d'ouverture ou de fermeture de la cage de maintien 2. L'organe mobile 7 s'étend en longueur, suivant un montant de la cage de maintien 2, par exemple reçu dans une rainure en profondeur de la paroi intérieure d'un montant, l'organe mobile 7 étant apte à coulisser selon une course limitée dans cette rainure.

Cet organe mobile 7 comprend une extrémité de verrouillage 71, qui dans ladite deuxième position de blocage P2 des moyens mécaniques, pénètre simultanément dans une rainure verticale 32 d'une des empoises 30 d'un cylindre de travail 3 et dans un rainure verticale 28 solidaire du montant de la cage de maintien 2 : l'extrémité de verrouillage 71 reçue simultanément dans ces deux rainures 28, 32 en regard assure ainsi le blocage de l'empoise par rapport à la cage de maintien 2, suivant l'axe du cylindre de travail. Dans la première position escamotée P1 des moyens mécaniques, l'extrémité de verrouillage 71 est escamotée hors de la rainure 32 de l'empoise 30 libérant ainsi le déplacement axial du cylindre et de manière à autoriser le retrait du cylindre hors de la cage de maintien.

L'organe mobile 7 peut présenter à son autre extrémité longitudinale, une partie de couplage 72 à l'empoise 40 du cylindre de travail 4 situé de l'autre côté du plan de défilement de la bande métallique, dite empoise d'entraînement, inférieure ou supérieure, et coopérant avec une partie de couplage complémentaire de l'empoise d'entraînement. Ce couplage de l'organe mobile 7 permet de synchroniser le déplacement vertical de l'organe mobile 7 avec l'empoise d'entrainement lors des mouvements d'ouverture ou de fermeture de la cage de maintien 2.

La figure 4 illustre à titre d'exemple non limitatif, la présence de deux organes mobiles 7, montés respectivement coulissant intérieurement le long des deux montants de la cage de maintien. Ces deux organes mobiles 7 sont, dans leur première position escamotée P1, en fin de course basse dans ladite position d'ouverture de la cage de maintien pour laquelle l'empoise 30 du cylindre de travail supérieur est écartée de l'empoise 40 du cylindre de travail inférieur, l'empoise supérieure 30 reposant par deux parties latérales saillantes de l'empoise sur deux rails de soutien R3 de la cage de maintien, l'empoise inférieure 40 reposant par deux parties latérales saillantes de l'empoise sur deux autres rails de soutien R4 de la cage de maintien.

Pour chaque organe mobile 7, (gauche ou droite), l'extrémité de verrouillage 71, en partie supérieure de l'organe mobile 7 est dégagée hors de la rainure 32 (gauche ou droite) de l'empoise 30 du cylindre de travail supérieur 3. Dans cette position, le cylindre de travail supérieur 3 et ses empoises 30 peuvent être sortis du laminoir, par glissement des empoises 30 le long des rails de soutien R3, en particulier au moyen d'un système d'extraction et de chariots connus en soi par l'homme du métier.

Pour chaque organe mobile 7, la partie de couplage 72 de l'organe mobile 7, à son extrémité inférieure est solidarisée de manière amovible à l'empoise 40 du cylindre de travail inférieur 4. Dans cette position, le cylindre de travail inférieur 4 et ses empoises 40 peuvent être sortis du laminoir, par glissement des empoises 40 le long des rails de soutien R4 au moyen d'un système d'extraction et de chariots connus en soi par l'homme du métier

La partie de couplage 72 de l'organe mobile 7 et la partie de couplage complémentaire de l'empoise d'entrainement peut ainsi comprendre un système rainure/nervure appartenant respectivement à l'empoise 40 et à l'organe mobile 7, ou inversement. Cette partie de couplage 72 de l'organe mobile est positionnée, en fin de course, dans ladite position d'ouverture de la cage de maintien, en une position par rapport aux rails de soutien R4 de telle façon à permettre le couplage/découplage de l'extrémité inférieure de l'organe mobile à l'empoise d'entrainement lors du chargement/déchargement du cylindre de travail le long des rails de soutien.

Ainsi, et selon le mode de réalisation de la figure 4, les empoises d'entrainement sont les empoises 40 du cylindre de travail 4 inférieur, l'organe mobile 7 étant positionné, dans ladite position d'ouverture de la cage de maintien 2, en fin de course basse sous l'effet de la gravité en une position par rapport aux rails de soutien R4 de telle façon à permettre le couplage/découplage de l'extrémité inférieure de l'organe mobile 7 à l'empoise d'entrainement lors du chargement/déchargement du cylindre de travail le long des rails de soutien R4.

Nous décrivons ci-après le fonctionnement du clamage automatique à partir de la position d'ouverture de la cage de maintien illustrée aux figures. Lorsque la cage de maintien 2 est fermée sous l'action des vérins hydrauliques Vs, le cylindre d'appui 6 inférieur se soulève, jusqu'à entrainer avec lui le cylindre de travail inférieur 4 dont les empoises 40 reposent sur les rails de soutien R4. Chaque empoise 40 du cylindre de travail inférieur 4 décolle alors des rails de soutien R4 et entraine alors simultanément les organes mobiles 7, droite et gauche, à la montée, et jusqu'à ce que les organes mobiles 7 bloquent la position axiale de l'empoise du cylindre de travail supérieur 3, par insertion de chacune des extrémités de verrouillage 71, simultanément, dans les rainures 28 et 31 correspondantes, en regard, appartenant respectivement au bâti et à l'empoise 30 du cylindre de travail supérieur 3.

Lesdits moyens mécaniques du système de clamage comportent ainsi, pour le clamage/déclamage des empoises 30 du cylindre de travail 3 supérieur, un ou de préférence plusieurs organes mobiles 7 dont les extrémités de verrouillage 71 assurent le blocage des empoises dudit cylindre de travail.

Lesdits moyens mécaniques du système de clamage peuvent comporter encore, pour le clamage/déclamage des empoises 40 de l'autre cylindre de travail 4, inférieur, des parties saillantes 8, rigidement solidaires des montants de la cage de maintien et des parties latérales 42 de l'empoise 40, qui dans ladite deuxième position de blocage P2 des moyens mécaniques, en position de fermeture de la cage de maintien, sont en recouvrement de manière à bloquer le déplacement axial du cylindre de travail 4. Dans ladite première position escamotée P1, ces parties 8 et 42 sont dégagées (l'une au-dessus de l'autre) et de manière à libérer le déplacement axial du cylindre de travail 4, dans la position d'ouverture de la cage de maintien.

Ainsi et à la figure 4, on remarque lesdites parties saillantes 8, qui s'étendent à partir des montants, vers l'intérieur de la fenêtre. Ces parties saillantes 8 sont situées au-dessus des deux parties latérales 42 saillantes de l'empoise 40 du cylindre de travail inférieur 4, dans ladite position d'ouverture de la cage de maintien.

Lors de la fermeture de la cage de maintien 2, la montée du cylindre de travail inférieur, assure le positionnement des deux parties saillantes 8 en recouvrement avec lesdites parties latérales 42 de l'empoise 40 du cylindre de travail inférieur 4, et comme illustré à la figure 5. On bloque la possibilité de déplacement du cylindre de travail inférieur 4, suivant l'axe du cylindre, les parties saillantes 8 constituant des butées physiques pour l'empoise 40, suivant l'axe du cylindre de travail inférieur 4. Les parties saillantes 8 peuvent être au nombre de deux par montant, l'une bloquant l'empoise dans un premier sens, l'autre bloquant l'empoise dans le sens opposé.

Il est à observer que le mode de réalisation illustré est un laminoir dont les vérins hydrauliques Vs (desdits moyens d'application d'un effort de serrage entre les empoises des cylindres d'appui) sont situés à l'extrémité inférieure de la cage de maintien.

Dans le cas (non illustré) où ces vérins hydrauliques sont situés à l'extrémité supérieure de la cage de maintien 2, la configuration des moyens mécaniques est inversée, et notamment :
- pour le clamage du cylindre de travail inférieur, l'extrémité de verrouillage de l'organe mobile 7 vient alors clamer/déclamer l'empoise du cylindre de travail inférieur, la partie de couplage de l'organe mobile étant alors synchronisée avec les mouvements verticaux de l'empoise du cylindre de travail supérieur,
- les empoises d'entrainement sont alors les empoises du cylindre de travail supérieur, l'organe mobile pouvant être positionné dans ladite position d'ouverture de la cage de maintien, sous l'effet d'un moyen élastique, à l'encontre de la gravité, en fin de course haute en une position par rapport aux rails de soutien de telle façon à permettre le couplage/découplage de l'extrémité inférieure de l'organe mobile à l'empoise d'entrainement lors du chargement/déchargement du cylindre de travail supérieur le long des rails de soutien,
- pour le clamage des empoises de l'autre cylindre de travail supérieur, on peut utiliser les parties saillantes, rigidement solidaires des montant de la cage de maintien, et des parties latérales correspondantes des empoises du cylindre de travail supérieur, qui dans ladite deuxième position de blocage des moyens mécaniques, en position de fermeture de la cage de maintien sont en recouvrement de manière à bloquer le déplacement axial du cylindre supérieur, et qui, dans ladite première position escamotée sont dégagées dans la position d'ouverture de la cage de maintien, de manière à libérer le déplacement axial du cylindre supérieur.

Selon un mode de réalisation, le laminoir comporte des moyens d'application d'efforts verticaux de cambrage sur les cylindres de travail 3,4, comprenant deux ensembles de vérins hydrauliques Vc3, Vc4 qui peuvent être des vérins double effet, et présenter chacun une extrémité de fixation destinée à être enfilée dans une rainure complémentaire de l'empoise d'un cylindre de travail. Chaque empoise 30 ou 40 comprend deux rainures de fixation, disposées de part et d'autre de l'axe du cylindre 6 ou 4, parallèle à l'axe du cylindre, et usinée au niveau de deux parties latérales saillantes de l'empoise

Comme illustré à titre d'exemple, non limitatif, l'extrémité de fixation permet non seulement au vérin Vc3 ou Vc4 d'exercer un effort de poussée sur l'empoise 30 ou 40, mais également un effort de traction grâce à la forme de la rainure complémentaire qui interdit le retrait de l'extrémité élargie de la tige du vérin par l'entrée de rainure.

Pour chaque côté de la fenêtre, le cylindre du piston du vérin hydraulique Vc3 de cambrage de l'empoise supérieure 30 et le cylindre du piston du vérin hydraulique Vc4 de cambrage de l'empoise inférieure 40 peuvent être usinés dans un même bloc. L'une des parois du bloc est fixée latéralement à une paroi interne d'un montant, et l'autre paroi pouvant être le support de la plaque de glissement 27, destinée au guidage vertical de l'empoise supérieure 30 et de l'empoise inférieure 40

La rainure recevant en coulissement l'organe mobile 7 peut être prévue, en sur profondeur du montant, entre le montant et ce bloc, l'extrémité de verrouillage 71, et la partie de couplage 72 à l'autre extrémité distale de l'organe mobile 7 étant situées respectivement au -dessus et au-dessous de ce bloc.

Selon un mode de réalisation, le laminoir comprend un système de clamage 9 des empoises des cylindres d'appui pouvant passer d'un état escamoté, autorisant le retrait suivant leur axe des cylindres d'appui hors de la cage de maintien vers un état de blocage assurant le blocage des empoises par rapport à la cage, suivant l'axe du cylindre, tout en autorisant le coulissement des empoises le long des moyens de guidage, suivant le plan de serrage.

Ce système de clamage 9 peut comprendre des rainures verticales des empoises 50, 60 du cylindres d'appui 5 supérieur et du cylindre d'appui inférieur 6, ainsi que des organes de verrouillage 90, montés coulissant horizontalement. Chaque organe de verrouillage peut passer d'une position où il pénètre la rainure verticale des empoises 50 ou 60, bloquant le déplacement axial du cylindre d'appui, vers une position escamotée où le déplacement axial est libéré. Compte tenu de la fréquence de maintenance des cylindres d'appui, le système de clamage peut être manuel, le passage de la position escamotée vers la position de blocage est manuel étant obtenu par actionnement d'une poignée 91.

Naturellement d'autres modes de réalisation auraient pu être envisagés par l'homme du métier sans pour autant sortir du cadre de l'invention tel que défini par les revendications ci-après.

### NOMENCLATURE

### Invention

1. Laminoir,
2. Cage de maintien,
3,4. Cylindres de travail,
5,6. Cylindres d'appui,
30,40. Empoises des cylindres de travail,
50,60. Empoises des cylindres d'appui
25, 26, 27. Plaques de glissement (bâti)
28,32. Rainures verticales (montant et empoise cylindre de travail)
31, 41, 51, 61. Plaques de glissement (empoises),
7. Organe mobile (Système de clamage des cylindres de travail),
71. Extrémité de verrouillage,
8. Parties saillantes,
42. Parties latérales (empoises),
9. Système de clamage des cylindres d'appui
91. Poignée
R.3, R4, R6. Rail de soutien. Cylindre de travail supérieur, cylindre de travail supérieur, et Cylindre d'appui inférieur.
Vs. Vérins hydraulique (moyens d'application d'un effort de serrage entre les empoises des cylindres d'appui),
Vc3,Vc4. Vérins de cambrage.

### Etat de la technique

1'. Laminoir,
2'. Cage de maintien,
70', 71'. Cavalier et support.

## Revendications

1. Laminoir (1) pour bande métallique comprenant :
- une cage de maintien (2),
- un ensemble de cylindres superposés à axes sensiblement parallèles comprenant deux cylindres de travail (3,4), inférieur et supérieur, définissant l'entrefer de passage, et deux cylindres d'appui (5,6) respectivement inférieur et supérieur, destinés à prendre respectivement appui sur les cylindres de travail du côté opposé à celui de l'entrefer de passage,
- chaque cylindre ayant deux extrémités montées rotatives, chacune sur un palier porté par une empoise (30, 40, 50, 60),
- des moyens de guidage entre les empoises (30, 40, 50, 60) des cylindres et la cage de maintien (2), suivant le plan de serrage,
- des moyens d'application d'un effort de serrage entre les empoises des cylindres d'appui, comprenant des vérins hydrauliques (Vs),
- un système de clamage des empoises (30, 40) des cylindres de travail, assurant le blocage des empoises par rapport à la cage de maintien, suivant l'axe du cylindre, tout en autorisant le coulissement des empoises (30, 40) le long des moyens de guidage, suivant le plan de serrage
et dans lequel le système de clamage des cylindres de travail comporte des moyens mécaniques pouvant passer d'une première position escamotée (P1), autorisant le retrait suivant leur axe des cylindres de travail hors de la cage de maintien (2) vers une deuxième position de blocage (P2) assurant le blocage des empoises par rapport à la cage de maintien, suivant l'axe du cylindre, lesdits moyens mécaniques utilisant :
- le mouvement de rapprochement des cylindres inférieurs (3,4) par rapport aux cylindres supérieurs (5,6) lors de la fermeture de la cage de maintien pour provoquer le passage de la première position escamotée (P1) vers la deuxième position de blocage (P2) et,
- le mouvement d'écartement des cylindres inférieurs (3, 4) par rapport aux cylindres supérieurs (5, 6) lors de l'ouverture de la cage de maintien, pour provoquer le passage de la deuxième position de blocage (P2) vers la première position escamotée (P1)
**caractérisé en ce que** lesdits moyens mécaniques comportent au moins un organe mobile (7), coulissant le long d'un montant de la cage de maintien (2), sous l'action des mouvements d'ouverture ou de fermeture de la cage de maintien (2), ledit organe mobile (7) s'étendant en longueur, suivant un montant de la cage de maintien (2), reçu dans une rainure (28) en profondeur de la paroi intérieure d'un montant, comprenant une extrémité de verrouillage (71), qui dans ladite deuxième position de blocage (P2) des moyens mécaniques, pénètre simultanément dans une rainure verticale (32) d'une des empoises (30) d'un cylindre de travail (3) et dans la rainure verticale (28) solidaire du montant de la cage de maintien (2) pour assurer le blocage des empoises par rapport à la cage de maintien lorsque l'extrémité de verrouillage (71) est reçue simultanément dans les deux rainures (28, 32) en regard appartenant respectivement au montant (28) et à l'empoise (30), et qui dans la première position escamotée (1) des moyens mécaniques, est escamotée en coulissement hors de la rainure (32) de l'empoise (3) autorisant le retrait du cylindre de travail (3) hors de la cage de maintien.

2. Laminoir selon la revendication 1, dans lequel ledit au moins un organe mobile (7) est un élément distinct des empoises (30, 40) des cylindres de travail (3,4) , maintenu dans la rainure verticale (28) solidaire du montant de la cage de maintien (2) lorsque les cylindres de travail (6,4) et leur empoises (30,40) sont extraits de la cage de maintien (2)..

3. Laminoir selon la revendication 1 ou 2, dans lequel l'extrémité de verrouillage (71) étant destinée à coopérer avec une rainure verticale (32) d'une empoise (30) d'un cylindre de travail (3), supérieur ou inférieur, l'organe mobile (7) présentant à son autre extrémité, une partie de couplage (72) à l'empoise (40) du cylindre de travail (4) situé de l'autre côté du plan de défilement de la bande métallique, dite empoise d'entraînement, inférieure ou supérieure, et coopérant avec une partie de couplage complémentaire de l'empoise d'entraînement et de manière à permettre de synchroniser le déplacement de l'organe mobile (7) avec l'empoise d'entrainement lors des mouvements d'ouverture ou de fermeture de la cage de maintien (2).

4. Laminoir selon la revendication 3, dans lequel dans ladite position d'ouverture de la cage de maintien, les empoises d'entrainement (40) reposent sur des rails de soutien (R4) s'étendant, de manière parallèle entre les montants aux deux extrémités de la cage de maintien (2), transversalement à bande métallique, la partie de couplage (72) de l'organe mobile et la partie de couplage complémentaire de l'empoise d'entrainement, comprenant un système rainure/nervure appartenant respectivement à l'empoise (40) et à l'organe mobile (7), ou inversement, la partie de couplage (72) de l'organe mobile étant positionnée, en fin de course, dans ladite position d'ouverture de la cage de maintien, en une position par rapport aux rails de soutien de telle façon à permettre le couplage/découplage de la partie de couplage de l'organe mobile à l'empoise d'entrainement lors du chargement/déchargement du cylindre de travail le long des rails de soutien.

5. Laminoir selon la revendication 4, dans lequel les empoises d'entrainement sont les empoises (40) du cylindre de travail (4) inférieur, l'organe mobile (7) étant positionné, dans ladite position d'ouverture de la cage de maintien, en fin de course basse sous l'effet de la gravité en une position par rapport aux rails de soutien (R4) de telle façon à permettre le couplage/découplage de l'extrémité inférieure de l'organe mobile (7) à l'empoise d'entrainement lors du chargement/déchargement du cylindre de travail le long des rails de soutien.

6. Laminoir selon la revendication 4, dans lequel les empoises d'entrainement sont les empoises du cylindre de travail supérieur, l'organe mobile étant positionné dans ladite position d'ouverture de la cage de maintien, sous l'effet d'un moyen élastique, en fin de course haute en une position par rapport aux rails de soutien de telle façon à permettre le couplage/découplage de l'extrémité supérieure de l'organe mobile à l'empoise d'entrainement lors du chargement/déchargement du cylindre de travail le long des rails de soutien.

7. Laminoir selon l'une des revendications 1 à 6, dans lequel lesdits moyens mécaniques du système de clamage comportent :
- pour le clamage des empoises (30) du cylindre de travail, (3) supérieur ou alternativement inférieur, un ou plusieurs organes mobiles (7) dont les extrémités de verrouillage (71) assurent le blocage des empoises dudit cylindre de travail,
- pour le clamage des empoises (40) de l'autre cylindre de travail inférieur, ou alternativement supérieur, des parties saillantes (8), rigidement solidaires des montants de la cage de maintien, et des parties latérales (42) correspondantes des empoises (40), qui dans ladite deuxième position de blocage (P2) des moyens mécaniques sont en recouvrement, en position de fermeture de la cage de maintien et de manière à bloquer le déplacement axial du cylindre de travail (4), et qui dans ladite première position escamotée (P1) sont dégagées de manière à libérer le déplacement axial du cylindre.

8. Laminoir selon l'une des revendications 1 à 7 comportant des moyens d'application d'efforts verticaux de cambrage sur les cylindres de travail (3,4), comprenant deux ensembles de vérins hydrauliques (Vc3, Vc4).

9. Laminoir selon la revendication 8, dans lequel les vérins hydrauliques (Vc3, Vc4) des moyens d'application d'efforts de cambrage sont des vérins/double effet, présentant chacun une extrémité de fixation destinée à être enfilée dans une rainure complémentaire de l'empoise d'un cylindre de travail.

10. Laminoir selon l'une des revendications 1 à 9 comportant un système de clamage (9) des empoises des cylindres d'appui, manuel, pouvant passer d'un état escamoté, autorisant le retrait des cylindres d'appui hors de la cage de maintien vers un état de blocage assurant le blocage des empoises par rapport à la cage, suivant l'axe du cylindre, tout en autorisant le coulissement des empoises le long des moyens de guidage, suivant le plan de serrage.

## Patentansprüche

1. Walzanlage (1) für ein Metallband, umfassend:
- einen Haltekäfig (2),
- eine Gesamtheit von übereinander liegenden Walzen mit im Wesentlichen parallelen Achsen, umfassend zwei Arbeitswalzen (3, 4), eine untere und eine obere, die den Durchgangsspalt definieren, und zwei Stützwalzen (5, 6), eine untere bzw. eine obere, die dazu bestimmt sind, auf den Arbeitswalzen auf der zum Durchgangsspalt gegenüberliegenden Seite zur Abstützung zu gelangen,
- wobei jede Walze zwei drehend montierte Enden hat, jedes auf einem Lager, das von einem Einbaustück (30, 40, 50, 60) getragen wird,
- Führungsmittel zwischen den Einbaustücken (30, 40, 50, 60) der Walzen und dem Haltekäfig (2) entlang der Anstellebene,
- Mittel zum Anlegen einer Anstellkraft zwischen den Einbaustücken der Stützwalzen, umfassend Hydraulikzylinder (Vs),
- ein System zum Einspannen der Einbaustücke (30, 40) der Arbeitswalzen, das die Feststellung der Einbaustücke in Bezug zum Haltekäfig entlang der Achse der Walze gewährleistet, wobei das Gleiten der Einbaustücke (30, 40) entlang der Führungsmittel entlang der Anstellebene gestattet wird,
und bei der das System zum Einspannen der Arbeitswalzen mechanische Mittel umfasst, die von einer ersten eingezogenen Position (P1), die das Herausziehen der Arbeitswalzen aus dem Haltekäfig (2) entlang ihrer Achse gestattet, in eine zweite Feststellungsposition (P2) übergehen können, die die Feststellung der Einbaustücke in Bezug zum Haltekäfig entlang der Achse gewährleisten, wobei die mechanischen Mittel verwenden:
- die Annäherungsbewegung der unteren Walzen (3, 4) in Bezug zu den oberen Walzen (5, 6) beim Schließen des Haltekäfigs, um den Übergang von der ersten eingezogenen Position (P1) in die zweite Feststellungsposition (P2) hervorzurufen, und
- die Beabstandungsbewegung der unteren Walzen (3, 4) in Bezug zu den oberen Walzen (5, 6) beim Öffnen des Haltekäfigs, um den Übergang von der zweiten Feststellungsposition (P2) in die erste eingezogene Position (P1) hervorzurufen,
**dadurch gekennzeichnet, dass** die mechanischen Mittel mindestens ein bewegliches Element (7) umfassen, das entlang eines Ständers des Haltekäfigs (2) unter der Wirkung der Öffnungs- und Schließbewegungen des Haltekäfigs (2) gleitet, wobei sich das bewegliche Element (7) in der Länge entlang eines Ständers des Haltekäfigs (2) erstreckt, aufgenommen in einer Nut (28) in der Tiefe der Innenwand eines Ständers, umfassend ein Verriegelungsende (71), das in der zweiten Feststellungsposition (P2) der mechanischen Mittel gleichzeitig in eine vertikale Nut (32) eines der Einbaustücke (30) einer Arbeitswalze (3) und in die mit dem Ständer des Haltekäfigs (2) verbundene vertikale Nut (28) eindringt, um die Feststellung der Einbaustücke in Bezug zum Haltekäfig zu gewährleisten, wenn das Verriegelungsende (71) gleichzeitig in den zwei einander gegenüberliegenden Nuten (28, 32) aufgenommen ist, die dem Ständer (28) bzw. dem Einbaustück (30) angehören, und das in der ersten eingezogenen Position (1) der mechanischen Mittel gleitend aus der Nut (32) des Einbaustücks (3) eingezogen wird, wodurch das Herausziehen der Arbeitswalze (3) aus dem Haltekäfig gestattet wird.

2. Walzanlage nach Anspruch 1, bei der das mindestens eine bewegliche Element (7) ein von den Einbaustücken (30, 40) der Arbeitswalzen (3, 4) getrenntes Element ist, das in der mit dem Ständer des Haltekäfigs (2) verbundenen vertikalen Nut (28) gehalten wird, wenn die Arbeitswalzen (6, 4) und ihre Einbaustücke (30, 40) aus dem Haltekäfig (2) herausgezogen werden.

3. Walzanlage nach Anspruch 1 oder 2, bei der das Verriegelungsende (71) dazu bestimmt ist, mit einer vertikalen Nut (32) eines Einbaustücks (30) einer oberen oder unteren Arbeitswalze (3) zusammenzuwirken, wobei das bewegliche Element (7) an seinem anderen Ende einen Abschnitt (72) zur Kopplung mit dem Einbaustück (40) der Arbeitswalze (4), die sich auf der anderen Seite der Ablaufebene des Metallbandes befindet, aufweist, unteres oder oberes Antriebsstück genannt, das mit einem komplementären Abschnitt zur Kopplung des Antriebsstücks zusammenwirkt, um es zu ermöglichen, die Verlagerung des beweglichen Elements (7) mit dem Antriebsstück bei den Öffnungs- oder Schließbewegungen des Haltekäfigs (2) zu synchronisieren.

4. Walzanlage nach Anspruch 3, bei der in der Öffnungsposition des Haltekäfigs die Antriebsstücke (40) auf Stützschienen (R4) aufliegen, die sich parallel zwischen den Ständern an den zwei Enden des Haltekäfigs (2) quer zum Metallband erstecken, wobei der Kopplungsabschnitt (72) des beweglichen Elements und der komplementäre Kopplungsabschnitt des Antriebsstücks ein Nut/Rippe-System umfassen, das dem Einbaustück (40) bzw. dem beweglichen Element (7) oder umgekehrt angehört, wobei der Kopplungsabschnitt (72) des beweglichen Elements am Anschlag in der Öffnungsposition des Haltekäfigs in einer Position in Bezug zu den Stützschienen derart positioniert ist, dass die Kopplung/Entkopplung des Kopplungsabschnitts des beweglichen Elements mit dem Antriebsstück bei der Aufgabe/Entnahme der Arbeitswalze entlang der Stückschienen ermöglicht wird.

5. Walzanlage nach Anspruch 4, bei der die Antriebsstücke die Einbaustücke (40) der unteren Arbeitswalze (4) sind, wobei das bewegliche Element (7) in der Öffnungsposition des Haltekäfigs am unteren Anschlag unter der Wirkung der Schwerkraft in einer Position in Bezug zu den Stützschienen (R4) derart positioniert wird, dass die Kopplung/Entkopplung des unteren Endes des beweglichen Elements (7) mit dem Antriebsstück bei der Aufgabe/Entnahme der Arbeitswalze entlang der Stützschienen ermöglicht wird.

6. Walzanlage nach Anspruch 4, bei der die Antriebsstücke die Einbaustücke der oberen Arbeitswalze sind, wobei das bewegliche Element in der Öffnungsposition des Haltekäfigs am oberen Anschlag unter der Wirkung eines elastischen Mittels in einer Position in Bezug zu den Stützschienen derart positioniert wird, dass die Kopplung/Entkopplung des oberen Endes des beweglichen Elements mit dem Antriebsstück bei der Aufgabe/Entnahme der Arbeitswalze entlang der Stützschienen ermöglicht wird.

7. Walzanlage nach einem der Ansprüche 1 bis 6, bei der die mechanischen Mittel des Einspannsystems umfassen:
- zum Einspannen der Einbaustücke (30) der oberen oder alternativ der unteren Arbeitswalze (3) ein oder mehrere bewegliche Elemente (7), deren Verriegelungsenden (71) die Feststellung der Einbaustücke der Arbeitswalze gewährleisten,
- zum Einspannen der Einbaustücke (40) der anderen unteren oder alternativ der oberen Arbeitswalze vorspringende Abschnitte (8), die fest mit den Ständern des Haltekäfigs verbunden sind, und entsprechende seitliche Abschnitte (42) der Einbaustücke (40), die in der zweiten Feststellungsposition (P2) der mechanischen Mittel in der Verschlussposition des Haltekäfigs einander überdecken, um die Axialverlagerung der Arbeitswalze (4) zu blockieren, und die in der ersten eingezogenen Position (P1) freigegeben werden, um die Axialverlagerung der Walze freizugeben.

8. Walzanlage nach einem der Ansprüche 1 bis 7, umfassend Mittel zum Anlegen von vertikalen Biegekräften an den Arbeitswalzen (3, 4), umfassend zwei Einheiten von Hydraulikzylindern (Vc3, Vc4).

9. Walzanlage nach Anspruch 8, bei der die Hydraulikzylinder (Vc3, Vc4) der Mittel zum Anlegen von Biegekräften Doppeleffekt-Zylinder sind, die jeweils ein Befestigungsende aufweisen, das dazu bestimmt ist, in eine komplementäre Nut des Einbaustücks einer Arbeitswalze eingeführt zu werden.

10. Walzanlage nach einem der Ansprüche 1 bis 9, umfassend ein manuelles System (9) zum Einspannen der Einbaustücke der Stützwalzen, das von einem eingezogenen Zustand, der das Herausziehen der Stützwalzen aus dem Haltekäfig gestattet, in einen Feststellungszustand, der die Feststellung der Einbaustücke in Bezug zum Käfig entlang der Achse der Walze gewährleistet, gestattet, übergehen kann, wobei das Gleiten der Einbaustücke entlang der Führungsmittel entlang der Anstellebene gestattet wird.

## Claims

1. Rolling mill (1) for metal strip comprising:
- a retaining cage (2),
- a set of superposed cylinders with substantially parallel axes comprising two working cylinders (3, 4), lower and upper, defining the passage air-gap, and two supporting cylinders (5, 6) respectively lower and upper, intended to respectively bear on the working cylinders of the side opposite that of the passage air-gap,
- each cylinder having two ends mounted rotating, each on a bearing carried by a chock (30, 40, 50, 60),
- guiding means between the chocks (30, 40, 50, 60) of the cylinders and the retaining cage (2), along the clamping plane,
- means for applying a clamping force between the chocks of the supporting cylinders, comprising hydraulic actuators (Vs),
- a system for clamping the chocks (30, 40) of the working cylinders, ensuring the locking of the chocks with respect to the retaining cage, about the axis of the cylinder, while ensuring the sliding thereof of the chocks (30, 40) along the guiding means, along the clamping plane,
and wherein the system for clamping the working cylinders comprises mechanical means which could pass from a first retracted position (P1), enabling the removal about the axis thereof of the working cylinders outside of the retaining cage (2) to a second locking position (P2) ensuring the locking of the chocks with respect to the retaining cage, about the axis of the cylinder, said mechanical means using:
- the convergence movement of the lower cylinders (3, 4) with respect to the upper cylinders (5, 6) during the closing of the retaining cage to lead to the passage from the first retracted position (P1) to the second locking position (P2), and
- the deviation movement of the lower cylinders (3, 4) with respect to the upper cylinders (5, 6) during the opening of the retaining cage, to lead to the passage from the second locking position (P2) to the first retracted position (P1),
**characterised in that** said mechanical means comprise at least one mobile member (7), sliding along a level of the retaining cage (2), under the action of the opening or closing movements of the retaining cage (2), said mobile member (7) extending in length, along a level of the retaining cage (2), received in a groove (28) in the depth of the inner wall of a level, comprising a locking end (71), which in said second locking position (P2) of the mechanical means, simultaneously penetrates into a vertical groove (32) of one of the chocks (30) of a working cylinder (3) and in the vertical groove (28) integral with the level of the retaining cage (2) to ensure the locking of the chocks with respect to the retaining cage when the locking end (71) is received simultaneously in the two grooves (28, 32) facing one another, belonging respectively to the level (28) and to the chock (30), and which in the first retracted position (1) of the mechanical means, is retracted by sliding outside of the groove (32) of the chock (3) ensuring the removal of the working cylinder (3) outside of the retaining cage.

2. Rolling mill according to claim 1, wherein said at least one mobile member (7) is a separate element of the chocks (30, 40) of the working cylinders (3, 4), maintained in the vertical groove (28) integral with the level of the retaining cage (2) when the working cylinders (6, 4) and the chocks (30, 40) thereof are extracted from the retaining cage (2).

3. Rolling mill according to claim 1 or 2, wherein the locking end (71) being intended to engage with a vertical groove (32) of a chock (30) of a working cylinder (3), upper or lower, the mobile member (7) having at the other end thereof, a portion for coupling (72) to the chock (40) of the working cylinder (4) located on the other side of the scrolling plane of the metal strip, called drive chock, lower or upper, and engaging with a complementary coupling portion of the drive chock and so as to make it possible to synchronise the movement of the mobile member (7) with the drive chock during the opening or closing movements of the retaining cage (2).

4. Rolling mill according to claim 3, wherein in said opening position of the retaining cage, the drive chocks (40) rest on support rails (R4) extending, parallel between the levels at the two ends of the retaining cage (2), transversally to the metal strip, the coupling portion (72) of the mobile member and the complementary coupling portion of the drive chock, comprising a groove/ridge system belonging respectively to the chock (40) and to the mobile member (7), or vice versa, the coupling portion (72) of the mobile member being positioned, at the end of the course, in said opening position of the retaining cage, in a position with respect to the support rails so as to make it possible for the coupling/decoupling of the coupling portion of the mobile member to the drive chock during the loading/unloading of the working cylinder along the support rails.

5. Rolling mill according to claim 4, wherein the drive chocks are the chocks (40) of the lower working cylinder (4), the mobile member (7) being positioned, in said opening position of the retaining cage, at the end of the low course under the effect of gravity in a position with respect to the support rails (R4) so as to make it possible for the coupling/decoupling of the lower end of the mobile member (7) to the drive chock during the loading/unloading of the working cylinder along the support rails.

6. Rolling mill according to claim 4, wherein the drive chocks are the chocks of the upper working cylinder, the mobile member being positioned in said opening position of the retaining cage, under the effect of an elastic means, at the end of the upper course in a position with respect to the support rails so as to make it possible for the coupling/decoupling of the upper end of the mobile member to the drive chock during the loading/unloading of the working cylinder along the support rails.

7. Rolling mill according to one of claims 1 to 6, wherein said mechanical means of the clamping system comprise:
- for the clamping of the chocks (30) of the working cylinder (3), upper or alternatively lower, one or more mobile members (7) of which the locking ends (71) ensure the locking of the chocks of said working cylinder,
- for the clamping of the chocks (40) of the other lower working cylinder, or alternatively upper, of the protruding portions (8), rigidly integral with the levels of the retaining cage and of the corresponding lateral portions (42) of the chocks (40), which in said second locking position (P2) of the mechanical means are in recovery, in the closing position of the retaining cage and so as to lock the axial movement of the working cylinder (4), and which in said first retracted position (P1) are offset cleared so as to free up the axial movement of the cylinder.

8. Rolling mill according to one of claims 1 to 7 comprising means for applying vertical bending forces on the working cylinders (3, 4), comprising two sets of hydraulic actuators (Vc3, Vc4).

9. Rolling mill according to claim 8, wherein the hydraulic actuators (Vc3, Vc4) of the means for applying bending forces are actuators/double effect, each having a fixing end intended to be threaded in a complementary groove of the chock of a working cylinder.

10. Rolling mill according to one of claims 1 to 9 comprising a clamping system (9) of the chocks of the support cylinders, manual, which could pass from a retracted state, enabling the removal of the support cylinders outside of the retaining cage to a locking state ensuring the locking of the chocks with respect to the cage, about the axis of the cylinder, while enabling the sliding of the chocks along the guiding means, along the clamping plane.
